# EUROPÄISCHE PATENTSCHRIFT

(11) **EP 0 059 514 B1**
(45) Veröffentlichungstag und Bekanntmachung des Hinweises auf die Patenterteilung: **05.06.1985**
(21) Anmeldenummer: 82200244.0
(22) Anmeldetag: 26.02.1982
(51) Int. Cl.: G03G 15/052, H01J 31/08

(54) **Verfahren und Anordnung zur elektrophotografischen Darstellung von Informationen**
Method and device for the electrophotographic presentation of information
Procédé et appareil pour la présentation électrophotographique d'information

(30) Priorität: 04.03.1981 DE 3108115
(43) Veröffentlichungstag der Anmeldung: 08.09.1982
(73) Patentinhaber: Philips Patentverwaltung GmbH, 22335 Hamburg (DE); Philips Electronics N.V., 5621 BA Eindhoven (NL)
(72) Erfinder: Schiebel, Ulrich, Dr., D-5100 Aachen-Brand (DE)
(74) Vertreter: Piegler, Harald

## Beschreibung

Die Erfindung betrifft ein Verfahren zur elektrophotografischen Darstellung einer elektrisch gespeicherten Information mit einer Kathodenstrahlröhre, deren Leuchtschicht entsprechend der gespeicherten Information zeilenmäßig durch einen Kathodenstrahl überstrichen wird, und mit einem photoleitfähigen Aufzeichnungsträger, auf dessen photoleitfähiger Schicht durch die aktivierte Leuchtschicht der Kathodenstrahlröhre über ein optisches System ein mosaikartiges latentes Ladungsbild erstellt wird, das anschließend auf einen weiteren Aufzeichnungsträger übertragen wird, wobei die minimale Zeilenfrequenz, mit der der Kathodenstrahl abgelenkt wird, dem Quotienten aus der Vorschubgeschwindigkeit des Aufzeichnungsträgers und dem Zeilenabstand entspricht, und wobei jede einzelne Rasterzeile gleichen lnformationsinhaltes des aufzuzeichnenden mosaikartigen Ladungsbildes gesondert durch den entsprechend der gespeicherten Information gesteuerten Kathodenstrahl auf dem Bildschirm der Kathodenstrahlröhre erzeugt, mittels eines optischen Abbildungssystems auf den Aufzeichnungsträger übertragen und dort aufgezeichnet wird.

Ferner betrifft die Erfindung ein Vorrichtung zur Durchführung eines derartigen Verfahrens.

Verfahren und Vorrichtungen dieser Art sind aus der US-A-3149201 und der US-A-3 653 064 bekannt. Diese Verfahren und Vorrichtungen haben den Nachteil, daß ein hoher Strahlstrom der Kathodenstrahlröhre erforderlich ist, um Leuchtpunkte mit genügender Helligkeit zu erzeugen.

Der Erfindung liegt die Aufgabe zugrunde, ein Verfahren und eine Vorrichtung zur elektrophotografischen Darstellung von Zeichen und Bildern anzugeben, mit denen die einzelnen Leuchtpunkte der Kathodenstrahlröhre mit relativ kleinem Strahlstrom erzeugt werden können und trotzdem eine ausreichend gute Helligkeit besitzen, so daß ein latentes Bild mit guter Auflösung auf dem Aufzeichnungsträger erzielt wird.

Diese Aufgabe wird erfindungsgemäß durch ein Verfahren der eingangs genannten Art gelöst, bei dem der Kathodenstrahl bei einer gegenüber der minimalen Zeilenfrequenz um den Faktor 2 bis 10 erhöhten Zeilenfrequenz den Informationsinhalt derselben Rasterzeile jeweils mehrmals nacheinander darstellt, wobei der Aufzeichnungsträger kontinuierlich fortbewegt wird.

Da der Aufzeichnungsträger kontinuierlich bewegt wird, werden die aktivierten Leuchtpunkte der Kathodenstrahlröhre bei jedem folgenden Überstreichen auf dem Aufzeichnungsträger vertikal leicht verschoben dargestellt. Es werden somit keine einzelnen Punkte, sondern aus mehreren, sich überlappenden Punkten gebildete kleine Linien erzeugt. Die Länge dieser Linien hängt dabei von der Anzahl und Schnelligkeit (Frequenz) der Überstreichungen des Kathodenstrahles über dieselbe Zeile und von der Transportgeschwindigkeit des Aufzeichnungsträgers ab.

Zur Erzielung einer größeren Helligkeit der Leuchtpunkte und einer besseren Auflösung werden die Leuchtpunkte der Rasterzeile auf dem Bildschirm in der Größe der auf dem Aufzeichnungsträger abzubildenden Rasterpunkte dargestellt. Das verwendete optische System hat somit nur die Aufgabe, die vom Bildschirm ausgesandten Lichtstrahlen auf den Aufzeichnungsträger umzulenken und zu fokussieren, ohne das Rastermuster zu vergrößern, so daß eine « 1 : 1-Übertragung von der Kathodenstrahlröhre zum Aufzeichnungsträger stattfindet.

Zur Durchführung des erfindungsgemäßen Verfahrens wird eine Vorrichtung verwendet, bei der Mittel zur gesonderten Erzeugung jeder einzelnen Rasterzeile gleichen Informationsinhaltes des aufzuzeichnenden mosaikartigen Ladungsbildes durch den entsprechend der gespeicherten Information gesteuerten Kathodenstrahl auf dem Bildschirm der Kathodenstrahlröhre, ein optisches Abbildungssystem zur Übertragung jeder Rasterzeile auf den Aufzeichnungsträger, Mittel zur jeweils mehrfach nacheinander erfolgenden Darstellung des Informationsinhalts derselben Rasterzeile mit diesem Kathodenstrahl bei einer gegenüber der minimalen Zeilenfrequenz um den Faktor 2 bis 10 erhöhten Zeilenfrequenz. und Mittel zur kontinuierlichen Fortbewegung des Aufzeichnungsträgers vorgesehen sind, wobei die Höhe des Bildschirmes der Kathodenstrahlröhre wesentlich geringer ist als deren Breite.

Bei der erfindungsgemäßen Vorrichtung ist an sich nur ein einziges Ablenksystem vorgesehen, das den Kathodenstrahl horizontal ablenkt. In diesem Falle wird durch das mehrmalige Überstreichen des Lichtpunktbereiches mit derselben Rasterzeile auf dem Aufzeichnungsträger ein kleiner aus mehreren sich überlappenden Rasterpunkten gebildeter vertikaler Strich als Raster erzeugt, der vom menschlichen Auge praktisch als Punkt angesehen werden wird.

Da weiterhin eine Vergrößerung der Leuchtpunkte auf die vorbestimmte Rasterpunktgröße nicht erforderlich ist, kann der Bildschirm mit einem relativ grobkörnigen, hocheffizienten Leuchtphosphor beschichtet werden.

Die Erfindung wird im folgenden anhand eines Beispieles näher erläutert. Es zeigen :
Figur 1 den prinzipmäßigen Aufbau eines elektrophotografischen Druckers,
Figur 2 die perspektivische Ansicht der Kathodenstrahlröhre und
Figur 3 ein Diagramm der Lichtleistung der Kathodenstrahlröhre bei verschiedenen Zeilenfrequenzen.

In Fig. 1 ist ein elektrophotografischer Drucker dargestellt. In einem Gehäuse 17 sind alle erforderlichen Baueinheiten untergebracht. Mit Hilfe einer Kathodenstrahlröhre 8, die mit ihrem Anschluß 11 an die zugeordnete nicht dargestellte Elektronik angeschaltet ist, wird eine digital gespeicherte alphanumerische oder graphische Information auf dessen Bildschirm 9 sichtbar gemacht und dieses optische Leuchtbild über ein optisches System, das aus den Spiegeln 12 und 14 und der Linse 13 besteht, auf einen endlosen Aufzeichnungsträger 1, z. B. eine Trommel oder ein Band, mit einer photoleitfähigen Schicht übertragen. Dadurch entsteht im Aufzeichnungsbereich 15 auf dem Aufzeichnungsträger 1 ein latentes Ladungsbild, das der aufzuzeichnenden Information entspricht. Der Aufzeichnungsträger dreht sich dabei in Pfeilrichtung kontinuierlich. Das latente Ladungsbild wird in einer Entwicklerstation 2 entwickelt und in der Übertragungsstation 3 auf ein normales Papier 4 übertragen. Dieses Papier 4 wird aus einem Entnahmefach 5 abgezogen und nach der Übertragung des latenten Bildes und dessen Entwicklung und Fixierung in der Fixierstation 18 in einem Ablagefach 6 abgelegt. Nach der Übertragung wird der Aufzeichnungsträger 1 in der Reinigungsstation 7 vom latenten Bild befreit und gereinigt.

Als Kathodenstrahlröhre 8 wird eine in Fig. 2 dargestellte Röhre mit recht flachem rechteckigem Bildschirm 9 von einer Länge L von etwa 210 mm verwendet. Dies entspricht etwa der Breite einer DIN A4-Seite. Die Höhe H beträgt etwa 20 mm. Der von dem Ablenksystem 10 nur horizontal abgelenkte Kathodenstrahl bestreicht einen Leuchtpunktbereich 16, dessen Höhe etwa dem Durchmesser der Rasterpunkte entspricht, die auf dem Aufzeichnungsträger 1 aufgezeichnet werden sollen. In diesem Bereich wird stets nur jeweils eine Rasterzeile der abzubildenden Information dargestellt. Als Rasterzeile wird hierbei eine Rasterpunktzeile aller in einer auf der DIN A4-Seite abzudruckenden Zeichen verstanden. Dabei wird die gleiche Rasterzeilendarstellung mehrmals, vorzugsweise mindestens dreimal, auf dem Bildschirm 9 dargestellt, d. h. der Leuchtpunktbereich wird mehrmals mit dem gleichen Zeileninhalt vom Kathodenstrahl überstrichen. Dabei kann der Strahl entweder nur in gleicher Richtung oder bei der Vor- und Rückwärtsablenkung die Leuchtpunktfläche 16 aktivieren. Die Mehrfachdarstellung derselben Rasterzeileninformation geschieht, um die Zeilenfrequenz und damit die Ablenkgeschwindigkeit des Elektronenstrahls in der Röhre zu erhöhen. Bei erhöhter Ablenkgeschwindigkeit (= Lichtpunktgeschwindigkeit v auf dem Schirm) wird die Sättigung der Leuchtphosphore auf dem Bildschirm der Röhre gemildert. Dadurch wird 'eine größere Helligkeit der Phosphorschicht des Bildschirmes 9 erreicht, so daß das auf dem Aufzeichnungsträger 1 aufgezeichnete latente Bild intensiver ist.

Der Bildschirm 9 der Kathodenstrahlröhre 8 ist mit einer hocheffizienten Phosphorschicht belegt, z. B. mit einem Zink-Cadmium-Sulfid, dem Kupfer beigefügt wurde. Eine solche Schicht erzielt eine große Helligkeit der Leuchtpunkte bei relativ geringem Strahlstrom der Kathodenstrahlröhre. Im Gegensatz zu den bekannten in elektrophotografischen Druckern verwendeten Phosphoren ergibt sich bei dem verwendeten Phosphor eine Lichtausbeute von 15 % statt von nur 2 bis 5 %.

Die Phosphore vom ZnS-Typ haben zwar eine hohe Lichtausbeute bei kleinem Strahlstrom, sie gelangen jedoch bei größer werdender Belastung sehr bald in den Sättigungsbereich. Dieser Bereich kann allerdings sehr weit zu hohen Strahlströmen hin verschoben werden, indem man die Zeilenfrequenz erhöht. Damit wird zwar die Aufzeichnungsgeschwindigkeit.geringfügig verringert, aber durch mehrmaliges Ansteuern der Röhre mit dem gleichen Informationsinhalt, nämlich mit einer bestimmten Rasterzeile, erreicht man eine unverzerrte Wiedergabe der Information.

In einem Modell wurde die Erfindung erprobt, bei dem folgende Werte zugrundegelegt wurden :
Empfindlichkeit der Fotoschicht : S = 5 - ₁₀³_{J/}m²
Transfereffizienz des optischen Systems (bei einer Lichtstärke von etwa 1 : 4,5) : β = 3 - 10-³
Vorschubgeschwindigkeit des Aufzeichnungsträgers : V = 0,165 m/s
Belichtungsbreite (DIN A4) : b = 0,2 m.

Mit diesen Werten ergab sich ein Lichtleistungsbedarf P nach der Formel von etwa 60 mW. Dieser Leistungsbedarf P' ist in dem Diagramm der Fig. 3 gestrichelt eingetragen.

Bei einem Zeilenabstand von 0,1 mm beträgt die minimale Zeilenfrequenz v 1,65 kHz, d. h. bei einmaligem Überstreichen des Leuchtpunktbereiches 16 je Rasterzeile (untere Kurve in Fig. 3). Es zeigte sich, daß damit die gewünschte Lichtleistung P' nicht erreicht werden konnte. Dagegen ergab sich bei einer Erhöhung der Zeilenfrequenz v um den Faktor 3, d. h. dreimaliges Überstreichen des gleichen Lichtpunktbereiches 16, eine Frequenz von 4,95 kHz mit einer Lichtausbeute von 60 mW. Dazu war nur ein Anodenstrom la von 43 µA erforderlich (mittlere Kurve der Fig. 3). Bei einer weiteren Erhöhung der Zeilenfrequenz v um einen Faktor 6, d. h. sechsmaliges Überstreichen des Lichtpunktbereiches 16, auf 9,9 kHz wurden nur noch 30 µA Strahlstrom la benötigt (obere Kurve der Fig. 3).

Dieses Beispiel zeigt, daß man selbst bei Einsatz standardmäßiger, käuflicher optischer Abbildungselemente mit moderater Lichtstärke die zum elektrophotografischen Drucken im mittleren Geschwindigkeitsbereich (15 bis 30 Seiten DIN A4/min) benötigte Lichtleistung mit Kathodenstrahlröhren erzielen kann.

Eine genügend große Lebensdauer der Phosphorschicht des Bildschirmes 9 wird erreicht, wenn der Strahl nach jedem Druckvorgang einer über die ganze DIN A4-Seite reichenden Rasterzeile um etwa den halben Leuchtpunktdurchmesser von etwa 50 ₄m vertikal versetzt wird. Nach einer Gesamtversetzung von etwa 3 mm kann die Rücksetzung auf die Ausgangslinie erfolgen, worauf der Vertikalablenkzyklus erneut beginnt. Damit hat man eine genutzte Schirmfläche (Leuchtpunktbereich 16) von 0,3 - 20 cm² = 6 cm², was mit den obigen Werten zu einer Strahlleistungsdichte von ca. 0,15 bis 0,2 W/cm² führt. Diese Leistungsdichte entspricht einer Lebensdauer von weit mehr als 1 000 Stunden für die Kathodenstrahlröhre.

## Patentansprüche

1. Verfahren zur elektrophotografischen Darstellung einer elektrisch gespeicherten Information mit einer Kathodenstrahlröhre, deren Leuchtschicht entsprechend der gespeicherten Information zeilenmäßig durch einen Kathodenstrahl überstrichen wird, und mit einem photoleitfähigen Aufzeichnungsträger, auf dessen photoleitfähiger Schicht durch die aktivierte Leuchtschicht der Kathodenstrahlröhre über ein optisches System ein mosaikartiges latentes Ladungsbild erstellt wird, das anschließend auf einen weiteren Aufzeichnungsträger übertragen wird, wobei die minimale Zeilenfrequenz, mit der der Kathodenstrahl abgelenkt wird, dem Quotienten der Vorschubgeschwindigkeit des Aufzeichnungsträgers und dem Zeilenabstand entspricht, und wobei jede einzelne Rasterzeile gleichen Informationsinhaltes des aufzuzeichnenden mosaikartigen Ladungsbildes gesondert durch den entsprechend der gespeicherten Information gesteuerten Kathodenstrahl auf dem Bildschirm der Kathodenstrahlröhre erzeugt, mittels eines optischen Abbildungssystems auf den Aufzeichnungsträger übertragen und dort aufgezeichnet wird, dadurch gekennzeichnet, daß der Kathodenstrahl bei einer gegenüber der minimalen Zeilenfrequenz um den Faktor 2 bis 10 erhöhten Zeilenfrequenz den Informationsinhalt derselben Rasterzeile jeweils mehrmals nacheinander darstellt und daß der Aufzeichnungsträger kontinuierlich fortbewegt wird.

2. Verfahren nach Anspruch 1, dadurch gekennzeichnet, daß die vom Elektronenstrahl erzeugten Lichtpunkte auf dem Bildschirm der Kathodenstrahlröhre in ihrer Größe den auf dem Aufzeichnungsträger aufzuzeichnenden Rasterpunkten entsprechen.

3. Vorrichtung zur Durchführung des Verfahrens nach den Ansprüchen 1 oder 2, dadurch gekennzeichnet, daß Mittel zur gesonderten Erzeugung jeder einzelnen Rasterzeile gleichen Informationsinhaltes des aufzuzeichnenden mosaikartigen Ladungsbildes durch den entsprechend der gespeicherten Information gesteuerten Kathodenstrahl auf dem Bildschirm der Kathodenstrahlröhre, ein optisches Abbildungssystem zur Übertragung jeder Rasterzeile auf den Aufzeichnungsträger, Mittel zur jeweils mehrfach nacheinander erfolgenden Darstellung des Informationsinhalts derselben Rasterzeile mit diesem Kathodenstrahl bei einer gegenüber der minimalen Zeilenfrequenz um den Faktor 2 bis 10 erhöhten Zeiienfrequenz um Mittel zur kontinuierlichen Fortbewegung des Aufzeichnungsträgers vorgesehen sind und daß die Höhe (H) des Bildschirmes (9) der Kathodenstrahlröhre wesentlich geringer ist als deren Breite (L).

4. Vorrichtung nach Anspruch 3, dadurch gekennzeichnet, daß der Bildschirm (9) der Kathodenstrahlröhre mit einem hocheffizienten Leuchtphosphor beschichtet ist.

5. Vorrichtung nach den Ansprüchen 3 oder 4, dadurch gekennzeichnet, daß die Höhe des Leuchtpunktbereiches (16) der Größe der aufzuzeichnenden Rasterpunkte auf dem Aufzeichnungsträger (1) in etwa entspricht und daß nur ein Ablenksystem (10) für die horizontale Ablenkung des Kathodenstrahles vorgesehen ist.

6. Vorrichtung nach den Ansprüchen 3 oder 4, dadurch gekennzeichnet, daß ein Vertikalablenksystem vorgesehen ist, das nach jeder Abbildung einer. Rasterzeile gleichen Informationsinhaltes den Kathodenstrahl um etwa eine halbe Rasterzeilenhöhe ablenkt und daß nach mehreren vertikalen Ablenkungen die Ablenkung wieder auf die erste Rasterzeile übergeht.

## Claims

1. A method for electrophotographic presentation of electrically stored information, using a cathode ray tube whose luminescent layer is line-sequentially scanned by a cathode beam in accordance with the information stored, and also using a photoconductive record carrier on the photoconductive layer of which a mosaic-like latent charge image is formed by the activated luminescent layer of the cathode ray tube via an optical system, said charge image being subsequently transferred to a further record carrier, the minimum line frequency with which the cathode beam is deflected corresponding to the quotient of the transport speed of the record carrier and the line interval, each individual picture line of the same information content of the mosaic-like charge image to be recorded being separately formed on the display screen of the cathode ray tube by the cathode beam which is controlled in accordance with the information stored, said picture line being transferred, via an optical imaging system, to the record carrier on which it is recorded, characterized in that the cathode beam displays the information content of the same picture line a number of times in succession with a line frequency which is a factor from 2 to 10 higher than the minimum line frequency, the record carrier being continuously transported.

2. A method as claimed in Claim 1, characterized in that the size of the light dots produced on the display screen of the cathode ray tube by the electron beam corresponds to that of the pixels to be recorded on the record carrier.

3. A device for performing the method claimed in Claim 1 or 2, characterized in that there are provided means for the separate formation of each individual picture line of the same information content of the mosaic-like charge image to be recorded on the display screen of the cathode ray tube by the cathode beam which is controlled in accordance with the information stored, an optical imaging system for transferring each picture line to the record carrier, means for displaying the information content of the same picture line a number of times in succession by the cathode beam with a line frequency which is a factor from 2 to 10 higher than the minimum line frequency, and means for the continuous transport of the record carrier, the height (H) of the display screen (9) of the cathode ray tube being essentially smaller than its width (L).

4. A device as claimed in Claim 3, characterized in that the display screen (9) of the cathode ray tube is provided with a high-efficiency phosphor layer.

5. A device as claimed in Claim 3 or 4, characterized in that the height of the phosphor dot area (16) corresponds approximately to the size of the pixels to be recorded on the record carrier (1), a deflection system (10) being provided only for the horizontal deflection of the cathode beam.

6. A device as claimed in Claim 3 or 4, characterized in that there is provided a vertical deflection system which deflects the cathode beam over approximately one half picture line height after each display of a picture line of the same information content, the deflection returning to the first picture line again after several vertical deflection.

## Revendications

1. Procédé pour la présentation électrophotographique d'une information emmagasinée par voie électrique, ce procédé faisant appel à un tube à rayons cathodiques dont la couche fluorescente est balayée, ligne après ligne, par un faisceau cathodique en correspondance à l'information emmagasinée ainsi qu'à un porteur d'enregistrement photoconducteur sur la couche photoconductrice duquel une image de charge latente en forme de mosaïque est formée par la couche fluorescente activée de tube à rayons cathodiques par l'intermédiaire d'un système optique, cette image de charge étant ensuite transportée sur un autre porteur d'enregistrement, alors que la fréquence de lignes minimale pratiquée pour la déviation du faisceau cathodique correspond au quotient de la vitesse d'avancement du porteur d'enregistrement et l'écart entre les lignes, tandis que chaque ligne de trame distincte de même contenu d'information de l'image de charge en forme de mosaïque à enregistrer est engendrée séparément sur l'écran d'image du tube à rayons cathodiques sous l'action du faisceau cathodique commandé en correspondance à l'information emmagasinée, est transportée sur le porteur d'enregistrement à l'aide d'un système optique de formation d'image et est enregistrée sur ce porteur, caractérisé en ce qu'en présence d'une fréquence de lignes comprise entre le double et le décuple de la fréquence de lignes minimale, le faisceau cathodique présente chaque fois le contenu d'information des lignes de trame plusieurs fois de façon consécutive, alors que le porteur d'information est déplacé de façon continue.

2. Procédé selon la revendication 1, caractérisé en ce que l'étendue des points lumineux des lignes de trame sur l'écran d'image est de l'ordre de l'étendue des points de trame dont il y a lieu de former l'image sur le porteur d'enregistrement.

3. Appareil pour la mise en oeuvre du procédé selon la revendication 1 ou 2, caractérisé en ce que cet appareil est équipé de moyens pour engendrer séparément sur l'écran d'image du tube à rayons cathodiques chaque ligne de trame distincte de même contenu d'information de l'image de charge en forme de mosaïque à enregistrer, sous l'action du faisceau commandé en correspondance à l'information enregistrée, d'un système optique de formation d'image pour transporter chaque ligne de trame sur le porteur d'enregistrement, de moyens pour chaque fois présenter plusieurs fois consécutivement le contenu d'information de la même ligne de trame avec ce faisceau cathodique à une fréquence de lignes comprise entre le double et le décuple de la fréquence de lignes minimale, ainsi que de moyens imposant un avancement continu au porteur d'enregistrement, alors que la hauteur (H) de l'écran d'image (9) du tube à rayons cathodiques est notablement inférieure à la largeur (L) de cet écran.

4. Appareil selon la revendication 3, caractérisé en ce que l'écran d'image (9) du tube à rayons cathodiques est revêtu d'une couche de luminophores à grande efficacité.

5. Appareil selon la revendication 3 ou 4, caractérisé en ce que la hauteur de la zone de points lumineux (16) correspond environ à l'étendue des points de trame à enregistrer sur le porteur d'information (1), et que l'appareil ne comporte qu'un système de déviation (10) devant assurer la déviation horizontale du faisceau cathodique.

6. Appareil selon la revendication 3 ou 4, caractérisé en ce que cet appareil est équipé d'un système de déviation vertical qui après chaque formation d'image d'une ligne de trame de même contenu d'information, impose au faisceau cathodique une déviation égale à environ la moitié de la hauteur de lignes de trame, et qu'après plusieurs déviations verticales la déviation passe à nouveau sur la première ligne de trame.
